# EUROPÄISCHE PATENTSCHRIFT

(11) **EP 0 455 659 B1**
(45) Veröffentlichungstag und Bekanntmachung des Hinweises auf die Patenterteilung: **27.04.1994**
(21) Anmeldenummer: 90901809.5
(22) Anmeldetag: 04.01.1990
(51) Int. Cl.: B08B 3/02, F04B 49/00

(54) **HOCHDRUCKREINIGUNGSGERÄT**
HIGH-PRESSURE CLEANING APPLIANCE
APPAREIL DE NETTOYAGE HAUTE-PRESSION

(30) Priorität: 26.01.1989 DE 3902252
(43) Veröffentlichungstag der Anmeldung: 13.11.1991
(73) Patentinhaber: Alfred Kärcher GmbH & Co., 71364 Winnenden (DE)
(72) Erfinder: GRÖGER, Bertram, D-7057 Leutenbach 2 (DE); KOMP, Helmut, D-7150 Backnang (DE); SCHWADERER, Rudi, D-7057 Leutenbach 3 (DE)
(74) Vertreter: Boehme, Ulrich
(86) Internationale Anmeldenummer: EP9000009
(87) Internationale Veröffentlichungsnummer: WO9008602

(56) Entgegenhaltungen:
- BE-A- 504 843
- DE-C- 542 445
- US-A- 3 977 603
- US-A- 4 527 953
- US-A- 4 545 740

## Beschreibung

Die Erfindung betrifft ein Hochdruckreinigungsgerät mit einer von einem Verbrennungsmotor angetriebenen Hochdruckpumpe, von deren Druckleitung eine sich bei verschlossener Druckleitung öffnende Bypass-Leitung zur Saugseite der Pumpe führt, und mit einem Drucksensor in der Druckleitung.

Bei ortsunabhängig arbeitenden Hochdruckreinigern wird die Hochdruckpumpe häufig von einem Verbrennungsmotor angetrieben. Bei geöffneter Spritzleitung treibt der Verbrennungsmotor die Pumpe mit der für den Betrieb notwendigen Leistung an. Wird die Spritzpistole der Hochdruckpumpe verschlossen, würde dies zu einer starken Erwärmung der Pumpe führen, die dann nicht mehr von Flüssigkeit durchflossen wird.

Es ist aus diesem Grunde bekannt, bei Hochdruckreinigungspumpen einen Bypass vorzusehen, der bei verschlossener Druckleitung von der Druckleitung zur Saugseite der Pumpe zurückführt, so daß dann die Pumpe Flüssigkeit im Kreislauf fördert. Die in diesem Bypass-Betrieb notwendige Leistung der Pumpe ist erheblich niedriger als die im normalen Betrieb benötigte Leistung. Es ist Aufgabe der Erfindung, ein Hochdruckreinigungsgerät der gattungsgemäßen Art derart auszubilden, daß beim Verschließen der Druckleitung automatisch die vom Verbrennungsmotor der Pumpe zugeführte Leistung herabgesetzt wird.

Diese Aufgabe wird bei einem Hochdruckreinigungsgerät der eingangs beschriebenen Art erfindungsgemäß dadurch gelöst, daß der Drucksensor die Drehzahl des Verbrennungsmotors herabsetzt, sobald der Druck in der Druckleitung unter einen bestimmten Wert absinkt, und daß in der Druckleitung ein Strömungswächter angeordnet ist, der bei fehlender Strömung die Bypass-Leitung öffnet.

Ein Absinken des Druckes in der Druckleitung tritt dann ein, wenn die Bypass-Leitung geöffnet wird, so daß man dadurch automatisch über die Herabsetzung der Drehzahl des Verbrennungsmotors auch eine Herabsetzung der an die Pumpe übertragenen Leistung erhält. Umgekehrt steigt der Druck in der Druckleitung dann wieder an, wenn beim Öffnen der Spritzpistole infolge des dann zunächst eintretenden Druckabfalles die Bypass-Leitung geschlossen wird. Dieser Druckanstieg führt dann über den Drucksensor wieder zu einem Anstieg der Drehzahl des Verbrennungsmotors und damit zur Übertragung der für den Normalbetrieb benötigten Leistung an die Hochdruckpumpe. Es ist dabei sehr vorteilhaft, daß das Öffnen und Schließen der Bypass-Leitung strömungsabhängig durch einen Strömungssensor gesteuert wird, der die Strömung in der Druckleitung feststellt. Sobald durch Schließen der Spritzpistole die Strömung durch die Druckleitung aufhört, wird die Bypass-Leitung geöffnet, sobald durch Öffnen der Spritzpistole die Strömung durch die Druckleitung wieder aufgenommen wird, wird die Bypass-Leistung sofort verschlossen. Dieses unverzügliche Verschließen bzw. Öffnen der Bypass-Leitung in Abhängigkeit von der Strömung in der Druckleitung unterstützt die Druckveränderungen in der Druckleitung und damit die Drehzahlveränderung des Verbrennungsmotors.

An sich ist aus der US-A-3 977 603 bereits bekannt, die Drehzahl eines Verbrennungsmotors in Abhängigkeit vom Druck der geförderten Flüssigkeit zu steuern, jedoch fehlt bei der bekannten Anordnung jeder Hinweis dafür, die geförderte Flüssigkeit im Leerlaufbetrieb in einer Bypass-Leitung zu führen. Dementsprechend fehlen auch entsprechende Steuerungsmittel, insbesondere ein die Bypass-Leitung öffnender bzw. verschließender Strömungswächter.

Vorteilhaft ist auch, daß nicht nur beim Verschließen der Spritzpistole und dem damit verbundenen Öffnen der Bypass-Leitung eine entsprechende Herabsetzung der Drehzahl erfolgt, sondern auch bei unvorhergesehenen Störungen, beispielsweise bei einem Platzen oder Abreißen des Hochdruckschlauches, da auch in diesem Falle der in der Druckleitung anstehende Druck unter den für die Absenkung der Drehzahl notwendigen Druck abfällt.

Besonders vorteilhaft ist es, wenn der Drucksensor beim Überschreiten des bestimmten Druckwertes das Gasgestänge des Verbrennungsmotors in Richtung auf eine Erhöhung der Drehzahl verstellt. Dieser Eingriff am Gasgestänge des Verbrennungsmotors ermöglicht es, den Verbrennungsmotor ansonsten mit seiner eigenen Regelung zu betreiben, in die nicht eingegriffen wird. Dies ermöglicht auch in einfacher Weise, eine entsprechende Drehzahlregelung für einen Verbrennungsmotor nachzurüsten, da es genügt, ein entsprechendes, das Gasgestänge in Abhängigkeit von der Stellung des Drucksensors verstellendes Betätigungsglied einzufügen.

Vorzugsweise betätigt der Drucksensor einen am Gasgestänge angreifenden Bowdenzug.

Bei einer bevorzugten Ausführungsform weist der Drucksensor einen gegen eine Federkraft verschieblichen, von dem Druck in der Druckleitung beaufschlagten Stellkolben auf, dessen Bewegung sich auf die Bewegung des Gasgestänges überträgt. Dabei kann vorgesehen sein, daß der Stellkolben ein abgedichtet in einem zylindrischen Gehäuse verschieblicher Stufenkolben ist und daß eine mit der Druckleitung in Vebindung stehende Meßleitung in den sich zwischen Kolben und zylindrischem Gehäuse ausbildenden Ringraum einmündet.

Man erhält dadurch eine besonders kompakte Baueinheit, die ohne weiteres an eine Druckleitung eines Hochdruckreinigungsgerätes auch nachträglich angesetzt werden kann, wobei durch die Übertragung der Kolbenstellung an das Gasgestänge über einen Bowdenzug eine mechanisch stabile und wenig störanfällige Konstruktion gefunden ist.

Die nachfolgende Beschreibung einer bevorzugten Ausführungsform der Erfindung dient im Zusammenhang mit der Zeichnung der näheren Erläuterung. Es zeigen:
- Figur 1:: eine schematische Darstellung eines Hochdruckreinigungsgeräts mit einem druckabhängig in der Drehzahl gesteuerten Verbrennungsmotor;
- Figur 2:: eine Längsschnittansicht eines Drucksensors zur Betätigung eines Bowdenzuges und
- Figur 3:: eine schematische Darstellung des Druckverlaufes am Drucksensor und der dadurch eingestellten Drehzahlen des Verbrennungsmotors.

Ein Hochdruckreinigungsgerät, wie es in Figur 1 schematisch dargestellt ist, umfaßt eine Hochdruckpumpe 1, die von einem Verbrennungsmotor 2 angetrieben wird. Die Saugleitung 3 der Hochdruckpumpe steht mit einem Vorratagefäß 4 oder einer anderen Zufuhr-Leitung in Verbindung, die Druckleitung 5 der Hochdruckpumpe 1 führt zu einer verschließbaren Spritzpistole 6.

Von der Druckleitung 5 zweigt eine Bypass-Leitung 7 ab, die zur Saugleitung 3 der Hochdruckpumpe 1 zurückführt. Mittels eines Schließventile 8 ist die Bypass-Leitung 7 normalerweise verschlossen, sie wird jedoch geöffnet, wenn die Druckleitung 5 verschlossen ist, beispielsweise durch Loslassen der Spritzpistole 6. Dies läßt sich durch einen Strömungswächter in der Druckleitung oder durch Druckdifferenzmessungen in Verengungen der Druckleitung steuern. Dadurch ist in an sich bekannter Weise sichergestellt, daß bei geschlossener Spritzpistole die von der Pumpe geförderte Flüssigkeit durch die Bypass-Leitung zur Saugseite der Pumpe zurück und von der Pumpe somit nur im Kreislauf gefördert wird, während die Flüssigkeit bei geöffneter Spritzpistole und bei entsprechend geschlossener Bypass-Leitung unmittelbar der Spritzpistole zugeführt wird.

In der Druckleitung 5 befindet sich weiterhin ein Drucksensor 9, der über einen Bowdenzug 10 mit dem Gashebel 11 des Verbrennungsmotors 2 verbunden ist und durch Betätigung des Bowdenzuges 10 den Gashebel 11 aus einer Position niedriger Drehzahl in eine Position höherer Drehzahl verschiebt und umgekehrt.

Ein bevorzugtes Ausführungsbeispiel eines solchen Drucksensors 9 ist in Figur 2 dargestellt. Dieser Drucksensor 9 umfaßt ein Gehäuse 12 mit einer stufigen Sacklochbohrung 13, die durch einen Gewindestopfen 14 verschlossen ist. In der Sacklochbohrung 13 ist gegenüber der Innenwand derselben mittels Dichtringen 15 und 16 abgedichtet ein Stufenkolben 17 längsverschieblich gelagert, der in einer Stirnlochbohrung 18 eine Druckfeder 19 aufnimmt, die sich mit dem anderen Ende an dem Gewindestopfen 14 abstützt und somit den Stufenkolben 17 gegen den Boden 20 der Sacklochbohrung 13 drückt.

Durch die stufige Ausbildung sowohl der Sacklochbohrung 13 als auch des Stufenkolbens 17 ergibt sich zwischen dem Stufenkolben 17 einerseits und der Innenwand der Sacklochbohrung 13 andererseits ein abgedichteter Ringraum 21, der mit einer das Gehäuse quer durchsetzenden, wandseitig angesetzten Meßöffnung 22 in Verbindung steht. Diese kann über eine in der Zeichnung nicht dargestellte Meßleitung mit der Druckleitung 5 verbunden sein, es ist auch möglich, diese Meßöffnung 22 unmittelbar in die Druckleitung 5 einzuschalten.

Durch die Verbindung der Meßöffnung 22 mit dem Ringraum 21 wird dieser mit der durch die Druckleitung 5 geförderten Flüssigkeit gefüllt, die beim Ansteigen des Druckes den Stufenkolben 17 entgegen der Wirkung der Druckfeder 19 vom Boden 20 der Sacklachbohrung 13 entfernt.

An dem Stufenkolben 17 ist die Seele 23 des Bowdenzuges 10 gehalten, die den Boden 20 der Sacklochbohrung 13 durch eine eingeschraubte Gewindehülse 24 verläßt und in einem sich an der Gewindehülse 24 abstützenden Spiralmantel 25 bis zu dem Gashebel 11 geführt ist. Der Spiralmantel 25 stützt sich mit seinem anderen Ende an einem Anschlag an dem Verbrennungsmotor 2 ab.

Bei der Verschiebung des Stufenkolbens 17 unter der Wirkung der in der Druckleitung 5 geförderten Flüssigkeit wird die Seele 23 des Bowdenzuges 10 gegenüber dem Spiralmantel 25 verschoben, so daß dabei auch eine Verstellung des Gashebels des Verbrennungsmotors 2 und somit von dessen Drehzahl erfolgt.

Im einzelnen werden die dabei auftretenden Drücke im folgenden anhand der Darstellung der Figur 3 erläutert. Bei normalem Betrieb (Position A) befindet sich die durch die Druckleitung geförderte Flüssigkeit auf einem Druck P₁. Dieser ist so groß, daß der Stufenkolben gegen die Wirkung der Druckfeder verschoben ist, dadurch wird der Gashebel 11 des Verbrennungsmotors aus der Leerlaufstellung herausbewegt, der Verbrennungsmotor arbeitet mit einer hohen Drehzahl n₂.

Beim Verschließen der Spritzpistole 6 steigt der Druck in der Druckleitung 5 kurzfristig auf den höheren Druckwert P₂ an, bis die Bypass-Leitung 7 aufgrund der fehlenden Strömung in der Druckleitung geöffnet wird. Diese Öffnung der Bypass-Leitung 7 läßt den Druck in der Druckleitung absinken auf den tieferliegenden Wert P₃ (Arbeitspunkt C). Dieser Druck ist so gering, daß die Druckfeder 19 den Stufenkolben 17 in die Ausgangslage zurückschiebt, so daß über den Bowdenzug 10 der Gashebel 11 des Verbrennungsmotors in die Leerlaufstellung gelangt, der Motor läuft nunmehr mit der niedrigen Drehzahl n₁.

Wird aus dieser Ruhelage heraus die Spritzpistole 6 wieder geöffnet, sinkt der Druck in der Druckleitung zunächst weiter ab auf den Wert P₄ (Position D), jedoch fließt nunmehr wieder Flüssigkeit durch die Druckleitung, so daß aufgrund dieser strömenden Flüssigkeit die Bypass-Leitung wieder verschlossen wird. Dadurch steigt der Druck auf den höheren Wert P₀, bei dem in dem Drucksensor 9 eine Verschiebung des Stufenkolbens 17 und damit eine Erhöhung der Drehzahl des Verbrennungsmotors beginnt. Aufgrund der Tätigkeit der Pumpe wird der Druck in der Flüssigkeit erhöht bis auf den Betriebsdruck P1, dabei steigt die Drehzahl des Motors kontinuierlich auf den Maximalwert n₂ an und erreicht wieder den Ausgengsarbeitspunkt A.

Besonders vorteilhaft ist bei dieser Ausgestaltung, daß durch die Betätigung des Gasgestänges des Verbrennungsmotors eine Drehzahlregelung möglich ist, ohne daß in die innere Regelung des Motors eingegriffen werden muß.

Im vorliegenden Fall wird der Druck in der Druckleitung über einen mechanisch arbeitenden Drucksensor abgenommen, der die Bewegung des Steuerkolbens unmittelbar über einen Bowdenzug auf den Motor überträgt. Selbstverständlich wäre es möglich, an Stelle des Bowdenzuges auch andere Übertragungswege zu wählen, beispielsweise eine hydraulische Übertragung oder auch eine elektrische Übertragung bei Verwendung eines elektrischen Drucksensors.

## Patentansprüche

1. Hochdruckreinigungsgerät mit einer von einem Verbrennungsmotor angetriebenen Hochdruckpumpe, von deren Druckleitung eine sich bei verschlossener Druckleitung öffnende Bypass-Leitung zur Saugseite der Pumpe führt, und mit einem Drucksensor in der Druckleitung, dadurch gekennzeichnet, daß der Drucksensor (9) die Drehzahl des Verbrennungsmotors (2) herabsetzt, sobald der Druck in der Druckleitung (5) unter einen bestimmten Wert absinkt, und daß in der Druckleitung ein Strömungswächter angeordnet ist, der bei fehlender Strömung die Bypass-Leitung (7) öffnet.

2. Hochdruckreinigungsgerät nach Anspruch 1, dadurch gekennzeichnet, daß der Drucksensor (9) beim Überschreiten eines bestimmten Druckwertes das Gasgestänge (11) des Verbrennungsmotors (2) in Richtung auf eine Erhöhung der Drehzahl verstellt.

3. Hochdruckreinigungsgerät nach Anspruch 2, dadurch gekennzeichnet, daß der Drucksensor (9) einen am Gasgestänge (11) angreifenden Bowdenzug (10) betätigt.

4. Hochdruckreinigungsgerät nach Anspruch 2 oder 3, dadurch gekennzeichnet, daß der Drucksensor (9) einen gegen eine Federkraft verschieblichen, von dem Druck in der Druckleitung (5) beaufschlagten Stellkolben (17) aufweist, dessen Bewegung sich auf die Bewegung des Gasgestänges (11) überträgt.

5. Hochdruckreinigungsgerät nach Anspruch 4, dadurch gekennzeichnet, daß der Stellkolben (17) ein abgedichtet in einem zylindrischen Gehäuse (12) verschieblicher Stufenkolben (17) ist und daß eine mit der Druckleitung (5) in Verbindung stehende Meßleitung (22) in den sich zwischen Kolben (17) und zylindrischem Gehäuse (12) ausbildenden Ringraum (21) einmündet.

## Claims

1. A high-pressure cleaning apparatus having a high-pressure pump which is driven by an internal-combustion engine and from the pressure line of which a by-pass line - opening when the pressure line is closed - leads to the suction side of the pump, and having a pressure sensor in the pressure line, characterised in that the pressure sensor (9) reduces the number of revolutions of the internal-combustion motor (2) as soon as the pressure in the pressure line (5) falls below a certain value, and in that a flow monitor is arranged in the pressure line and opens the by-pass line (7) in the absence of flow.

2. A high-pressure cleaning apparatus in accordance with Claim 1, characterised in that when a certain pressure value is exceeded, the pressure sensor (9) shifts the throttle control rod (11) of the internal-combustion engine (2) in the direction of an increase in the number of revolutions.

3. A high-pressure cleaning apparatus in accordance with Claim 2, characterised in that the pressure sensor (9) operates a Bowden cable (10) acting on the throttle control rod (11).

4. A high-pressure cleaning apparatus in accordance with Claim 2 or 3, characterised in that the pressure sensor (9) has an adjusting piston (17) which is displaceable against spring action, is acted upon by the pressure in the pressure line (5) and the movement of which is transmitted to the movement of the throttle control rod (11).

5. A high-pressure cleaning apparatus in accordance with Claim 4, characterised in that the adjusting piston (17) is a stepped piston (17) displaceable in a sealed manner in a cylindrical housing (12), and in that a measuring line (22) connected to the pressure line (5) issues into the annular space (21) forming between piston (17) and cylindrical housing (12).

## Revendications

1. Appareil de nettoyage à haute pression, comprenant une pompe à haute pression entraînée par un moteur à combustion interne, avec une conduite de bypass qui mène depuis la conduite de refoulement de la pompe jusqu'à la conduite d'aspiration de la pompe, cette conduite de bypass s'ouvrant lorsque la conduite de refoulement est fermée, et comprenant un capteur de pression dans la conduite de refoulement, caractérisé en ce que le capteur de pression (9) réduit la vitesse de rotation du moteur à combustion interne (2) dès que la pression dans la conduite de refoulement (5) chute au-dessous d'une valeur donnée, et en ce qu'un détecteur d'écoulement est agencé dans la conduite de refoulement, ce détecteur ouvrant la conduite de bypass (7) en l'absence d'écoulement.

2. Appareil de nettoyage à haute pression selon la revendication 1, caractérisé en ce que le capteur de pression (9) déplace la commande des gaz (11) du moteur à combustion interne (2) en direction d'une augmentation de la vitesse de rotation lors du dépassement d'une valeur de pression déterminée.

3. Appareil de nettoyage à haute pression selon la revendication 2, caractérisé en ce que le capteur de pression (9) actionne un câble Bowden (10) qui attaque la commande des gaz (11).

4. Appareil de nettoyage à haute pression selon l'une ou l'autre des revendications 2 ou 3, caractérisé en ce que le capteur de pression (9) comprend un piston de positionnement (17) susceptible d'être déplacé à l'encontre de la force d'un ressort et sollicité par la pression dans la conduite de refoulement (5), le déplacement dudit piston étant transmis au déplacement de la commande des gaz (11).

5. Appareil de nettoyage à haute pression selon la revendication 4, caractérisé en ce que le piston de positionnement (17) est un piston étagé (17) mobile et reçu de façon étanche dans un boîtier cylindrique (12) et, en ce qu'une conduite de mesure (22) en communication avec la conduite de refoulement (5) débouche dans l'espace annulaire (21) constitué entre le piston (17) et le boîtier cylindrique (12).
